# EUROPÄISCHE PATENTSCHRIFT

(11) **EP 3 043 964 B1**
(45) Veröffentlichungstag und Bekanntmachung des Hinweises auf die Patenterteilung: **01.11.2017**
(21) Anmeldenummer: 14793436.8
(22) Anmeldetag: 11.09.2014
(51) Int. Cl.: B25B 7/02, B25B 27/00

(54) **KLEBEGEWICHTEZANGE**
ADHESIVE WEIGHT PLIERS
PINCE POUR MASSES D'ÉQUILIBRAGE AUTOCOLLANTES

(30) Priorität: 11.09.2013 DE 102013014831; 12.12.2013 DE 102013020980
(43) Veröffentlichungstag der Anmeldung: 20.07.2016
(73) Patentinhaber: Kumpfmüller, Helmut, 84082 Laberweinting (DE)
(72) Erfinder: HOFFMANN, Wolfgang, 42855 Remscheid (DE)
(74) Vertreter: Patentanwälte Vomberg & Schart
(86) Internationale Anmeldenummer: PCT/DE2014/100331
(87) Internationale Veröffentlichungsnummer: WO 2015/035982

(56) Entgegenhaltungen:
- CA-A1- 2 444 426
- DE-A1- 19 611 815
- DE-A1- 19 750 095
- US-A- 1 578 438
- US-A- 2 489 842

## Beschreibung

Die vorliegende Erfindung betrifft eine Klebegewichtezange zur Demontage von Ausgleichsgewichten für Fahrzeugräder, die an der Innenfläche der Felge festgeklebt sind, mit zwei Hebelgriffen, die über ein Gewerbe drehbar miteinander verbunden sind, und mit zwei im Wesentlichen rechtwinklig zu den Hebelgriffen angeordneten Zangenbacken, die ein Maul bilden.

Zum Auswuchten von Fahrzeugrädern werden Ausgleichsgewichte an den Felgen befestigt. Bei herkömmlichen Stahlfelgen können die Ausgleichsgewichte am Rand der Felge festgeklemmt werden. Bei Aluminiumfelgen ist hingegen ein solcher Rand nicht vorgesehen, weshalb die Ausgleichsgewichte dort mittels doppelseitigem Klebeband an der Innenfläche festgeklebt werden. Die Ausgleichsgewichte selbst bestehen überwiegend aus Zink, Kunststoff oder Eisen. Herkömmliche Bleigewichte, wie sie früher verwendet wurden, werden heutzutage nicht mehr eingesetzt.

Bei einem Reifenwechsel müssen die Reifen neu ausgewuchtet werden, wozu die Klebegewichte von der Felge abgenommen werden müssen. Hierzu werden die Ausgleichsgewichte mittels spezieller Kunststoffkeile oder Schraubenzieher abgehebelt. Trotz hoher Sorgfalt beim Abnehmen der Ausgleichsgewichte führt das Abheben in den meisten Fällen zu Beschädigungen der Felgenoberfläche, was selbst bei kleinen Kratzern zur Korrosion der Felge führt. Durch die Verwendung von stetig stärker haftenden Klebstoffen ist das rückstandsfreie Ablösen der Ausgleichsgewichte zudem relativ aufwändig geworden.

Auch der Versuch mehrlagige Klebestreifen zu verwenden, die an den Ausgleichsgewichten stärker haften als an der Felgenoberfläche, hat nicht zu dem gewünschten Ergebnis geführt, dass keine Klebereste auf der Felge zurückbleiben.

Alternativ zur Verwendung von Kunststoffkeilen und Schraubenziehern wird in DE 196 11 815 C2 eine Gewichtezange der eingangs genannten Art vorgeschlagen, die speziell für die Ablösung von Blei-Ausgleichsgewichten ausgestaltet ist. Beim Zusammendrücken der Gewichtezange wird das Klebeblei derart zusammengepresst, dass es sich etwas wölbt und dabei teilweise von der Felge abgehoben wird.

Die beschriebene Gewichtszange ist für die Verwendung von Klebegewichten aus Zink, Kunststoff oder Eisen ungeeignet, da das Zusammenquetschen dieser Gewichte nicht mehr möglich ist.

Eine weitere Zange zum Entfernen von Ausgleichsgewichten wird in US 2,489 842 beschrieben, wobei die Ausgleichsgewichte nicht aufgeklebt, sondern durch einen Clip an der Felge klemmend befestigt sind.

Schließlich offenbaren US 1,578,438 A, CA 2 444 426 A1 und DE 197 50 095 A1 weitere Spezialzangen, die für unterschiedliche Zwecke ausgebildet sind und die nicht explizit zur Entfernung von Ausgleichsgewichten bestimmt sind.

Es ist daher die Aufgabe der vorliegenden Erfindung, eine Gewichtezange zu schaffen, mit der insbesondere Klebegewichte aus Zink, Eisen oder Kunststoff rückstandsfrei von einer Felge abgehoben werden können, ohne die Felge dabei zu beschädigen.

Diese Aufgabe wird durch die Gewichtezange nach Anspruch 1 gelöst, bei der erfindungsgemäß beide Zangenbacken klauenförmige Greifkanten aufweisen. Durch diese spezielle Ausgestaltung mit zwei gegenüberliegenden Greifkanten, die vorzugsweise als gezahnte Greifkanten ausgebildet sind, ist ein sicherer Halt beim Festhalten der Ausgleichsgewichte gewährleistet, so dass die Klebegewichte rückstandsfrei von der Felge abgehoben werden können, ohne dass die Gefahr besteht, dass die Zange beim Ablösen von den Klebegewichten abrutscht und/oder die Felge beschädigt.

Weitere bevorzugte Ausführungsformen der vorliegenden Erfindung werden nachfolgend und in den Unteransprüchen angegeben.

Nach einer ersten bevorzugten Ausgestaltung der Erfindung sind an beiden Zangenbacken verzapft zueinander abstehende Auflagebacken mit jeweils einer Anschlagfläche ausgebildet. Dabei sind die Auflagebacken derart angebracht, dass dünne Ausgleichsgewichte felgennah gegriffen werden und vergleichsweise dickere Ausgleichsgewichte mit einem großen Abstand zur Felge festgehalten werden. Hierdurch wird gewährleistet, dass die Greifkanten der Zange nicht unter die Ausgleichsgewichte geraten und die Felge dort beschädigen. Ferner führt die verzapfte Anordnung der Auflagebacken zur einer Auflagefläche mit einer variablen Größe und mithin unabhängig von dem verwendeten Klebegewicht zu einer vollflächigen Auflage für die Oberseite der Ausgleichsgewichte und sorgt somit für eine hohe Stabilität beim Ablösen der Klebegewichte.

Damit die verzapften Auflagebacken unabhängig von der Winkelstellung der Greifkanten nicht auseinanderrutschen, ist vorzugsweise ein Öffnungsbegrenzer vorgesehen, so dass die Öffnungsbreite des Maules limitiert ist. Hierdurch wird sichergestellt, dass die Auflagebacken immer auf den Auswuchtgewichten aufliegen und die Greifkanten die Felgenoberfläche nicht berühren und/oder beschädigen.

Schließlich besitzt die Klebegewichtezange nach einer bevorzugten Ausführung der Erfindung eine Spiralfeder zum selbstständigen Öffnen der Zange, die gegen die Kraft der Feder von einer Offen- in eine Schließstellung überführbar ist, was die Handhabbarkeit der Zange deutlich verbessert.

Eine konkrete Ausgestaltung der Erfindung wird im Folgenden anhand der Zeichnungen beschrieben. Diese zeigen:
- Fig. 1a, b: eine schematische Querschnittsdarstellung einer Klebegewichtezange in einer Offen- und einer Schließstellung,
- Fig. 2: eine perspektivische Darstellung eines Zangenmauls und
- Fig. 3: eine Klebegewichtezange beim Ergreifen eines Klebegewichtes.

Eine Klebegewichtezange 1 der erfindungsgemäßen Art besteht im Wesentlichen aus zwei Hebelgriffen 2, 2', die über ein Gewerbe 3 (Gelenk) drehbar miteinander verbunden sind. Die Hebelgriffe 2, 2' gehen in zwei im wesentlichen rechtwinklig hierzu angeordnete Zangenbacken 4, 4' über, die ein Maul 5 bilden. Endseitig der Zangenbacken 4, 4' sind klauenförmige Greifkanten 6, 6' ausgebildet. Fig. 1a zeigt die Klebegewichtezange 1 in ihrer Schließstellung. Dem gegenüber ist die Klebegewichtezange 1 nach Fig. 1b in der Offenstellung dargestellt. Gegen die Kraft der Spiralfeder 7, die die Klebegewichtezange 1 im unbelasteten Zustand in der gezeigten Offenstellung hält, lässt sich die Klebegewichtezange 1 schließen.

Zur Auflage der Zangenbacken 4, 4' an den Klebegewichten (in Fig. 1a, b nicht dargestellt) sind Auflagebacken 8, 9 vorgesehen, die an beiden Zangenbacken 4, 4' abstehend ausgebildet sind. Fig. 2 zeigt eine konkrete Ausführungsform von solchen Auflagebacken 8, 9, die verzapft zueinander angeordnet sind. Dabei besteht die Auflagebacke 8 aus zwei Teilauflagebacken 81, 82, die beabstandet zueinander ausgerichtet sind und zwischen denen sich eine nutförmige Ausnehmung erstreckt. Die Auflagebacke 9 des zweiten Hebelgriffs 4 greift im zusammengesetzten Zustand in die nutförmige Ausnehmung ein, womit die verzapfte Ausgestaltung und mithin eine Auflagefläche entsteht, die sich an die Öffnungsbreite des Mauls 5 anpasst.

Ebenfalls in Fig. 2 ist die bevorzugt gezahnte Ausbildung der Greifkanten dargestellt (Pfeil 10, 10'), mit denen ein Klebegewicht abrutschsicher gegriffen werden kann.

Der Ablösevorgang von Klebegewichten ist schematisch in Fig. 3 dargestellt. Die in Rede stehenden Klebegewichte 11 sind auf der Innenseite von Aluminiumfelgen 12 festgeklebt. Zum Ablösen der Klebegewichte 11 wird die Klebegewichtezange 1 mit den Auflageflächen 8, 9 auf das Klebegewicht 11 aufgesetzt, so dass die Zangenbacken 4, 4' bzw. die klauenförmigen und gezahnten Greifkanten 6, 6' von der Felgenoberfläche beabstandet sind. Anschließend werden die Hebelgriffe 2, 2' zusammengedrückt, womit sich die klauenförmigen Greifkanten 6, 6' in das Klebegewicht 11 einkrallen und es sicher festhalten, so dass das Klebegewicht rückstandsfrei und ohne die Gefahr abzurutschen abgenommen werden kann.

## Patentansprüche

1. Klebegewichtezange zur Demontage von Ausgleichsgewichten (11) für Fahrzeugräder, die an der Innenfläche der Felge festgeklebt sind, mit zwei Hebelgriffen (2, 2'), die über ein Gewerbe (3) drehbar miteinander verbunden sind, und mit zwei im Wesentlichen rechtwinklig zu den Hebelgriffen (2, 2') angeordneten Zangenbacken (4, 4'), die ein Maul (5) bilden,
**dadurch gekennzeichnet, dass**
beide Zangenbacken (4, 4') klauenförmige Greifkanten (6, 6') aufweisen.

2. Klebegewichtezange nach Anspruch 1, **dadurch gekennzeichnet, dass** die Greifkanten (8, 8') gezahnt ausgestaltet sind.

3. Klebegewichtezange nach einem der Ansprüche 1 oder 2, **dadurch gekennzeichnet, dass** an beiden Zangenbacken (4, 4') verzapft zueinander abstehende Auflagebacken (8, 9) mit jeweils einer Anschlagfläche ausgebildet sind.

4. Klebegewichtezange nach einem der Ansprüche 1 bis 3, **dadurch gekennzeichnet, dass** die Öffnungsbreite des Mauls (5) durch einen Öffnungsbegrenzer limitiert ist.

5. Klebegewichtezange nach einem der Ansprüche 1 bis 4, **gekennzeichnet durch** eine Spiralfeder (7) zur selbständigen Öffnung der Klebegewichtezange (1), die gegen die Kraft der Feder (7) von einer Offen- in eine Schließstellung überführbar ist.

## Claims

1. Adhesive weight pliers for removing balancing weights (11) for vehicle wheels that are adhered to the inner surface of a rim of wheel, having two lever handles (2, 2') that are rotatably interconnected by means of a joint area (3) and having two pliers jaws (4, 4') which are arranged substantially perpendicularly to the lever handles (2, 2') and form a mouth (5),
**characterized in that**
both pliers jaws (4, 4') have claw-shaped gripping edges (6, 6').

2. Adhesive weight pliers according claim 1, **characterized in that** the gripping edges (8, 8') are toothed.

3. Adhesive weight pliers according claim 1 or 2, **characterized in that** both pliers jaws (4, 4') have support jaws (8, 9) that are mortised to each other and each having a stop surface.

4. Adhesive weight pliers according one of the claims 1 to 3, **characterized in that** the opening width of the mouth (5) is limited by means of an opening limiter.

5. Adhesive weight pliers according one of the claims 1 to 4, **characterized by** a spiral spring (7) for the autonomous opening of the adhesive weight pliers (1) that is convertible from an open position to a closed position against the elastic resilience of the spring (7).

## Revendications

1. Pince pour masses d'équilibrage autocollantes destinée au démontage de masses d'équilibrage (11) pour roues de véhicule, qui sont collées sur la surface intérieure de la jante, comprenant deux poignées de levier (2, 2') qui sont reliées l'une à l'autre de manière rotative par le biais d'une charnière encastrée (3), ainsi que deux mâchoires de pince (4, 4') qui sont disposées pour l'essentiel perpendiculairement aux poignées de levier (2, 2') et qui forment une bouche (5),
**caractérisée par le fait que** les deux mâchoires de pince (4, 4') présentent des bords de préhension (6, 6') en forme de griffes.

2. Pince pour masses d'équilibrage autocollantes selon la revendication 1, **caractérisée par le fait que** les bords de préhension (8, 8') sont réalisés de manière dentée.

3. Pince pour masses d'équilibrage autocollantes selon l'une quelconque des revendications 1 ou 2, **caractérisée par le fait que** des mâchoires d'appui (8, 9) faisant saillie l'une par rapport à l'autre comme tenon et mortaise et ayant chacune une surface de butée sont réalisées sur les deux mâchoires de pince (4, 4').

4. Pince pour masses d'équilibrage autocollantes selon l'une quelconque des revendications 1 à 3, **caractérisée par le fait que** la largeur d'ouverture de la bouche (5) est limitée par un limiteur d'ouverture.

5. Pince pour masses d'équilibrage autocollantes selon l'une quelconque des revendications 1 à 4, **caractérisée par** un ressort spiral (7) pour l'ouverture automatique de la pince pour masses d'équilibrage autocollantes (1) que l'on peut faire passer d'une position ouverte à une position fermée à l'encontre de la force du ressort (7).
